# EUROPÄISCHE PATENTSCHRIFT

(11) **EP 3 174 163 B1**
(45) Veröffentlichungstag und Bekanntmachung des Hinweises auf die Patenterteilung: **21.08.2019**
(21) Anmeldenummer: 15196766.8
(22) Anmeldetag: 27.11.2015
(51) Int. Cl.: H01R 13/506, H01R 13/426, H01R 103/00, H01R 24/20, H01R 24/28, H01R 13/59

(54) **STECKVORRICHTUNG FÜR EINE ELEKTRISCHE LEITUNG**
PLUG-IN DEVICE FOR ELECTRICAL CONDUIT
DISPOSITIF DE RACCORDEMENT POUR UNE LIGNE ELECTRIQUE

(43) Veröffentlichungstag der Anmeldung: 31.05.2017
(73) Patentinhaber: PC Electric Gesellschaft m.b.H., 4973 St. Martin im Innkreis (AT)
(72) Erfinder: Irsigler, Thomas, 4780 Schärding (AT); Danninger, Martin, 4982 Obernberg (AT)
(74) Vertreter: KLIMENT & HENHAPEL

(56) Entgegenhaltungen:
- EP-A1- 1 717 907
- EP-A2- 2 811 580
- US-A- 4 191 443

## Beschreibung

### GEBIET DER ERFINDUNG

Die Erfindung betrifft eine Steckvorrichtung, welche als Kupplung oder Stecker ausgebildet ist, für eine elektrische Leitung, umfassend ein Gehäuse und einen in einem Montagezustand zumindest teilweise im Gehäuse angeordneten Kontaktträger mit zumindest einem Kontaktelement, wobei der Kontaktträger ein Halterungselement aufweist, mittels welchem der Kontaktträger im Gehäuse befestigbar ist und wobei das Halterungselement eine erste Fixiergeometrie aufweist und das Gehäuse ein Fixierelement mit einer zweiten Fixiergeometrie aufweist und die beiden Fixiergeometrien im Montagezustand in einer Verrastposition miteinander verrastet sind, wobei für die Zwecke der Beförderung in und aus der Verrastposition die erste oder zweite Fixiergeometrie in Bezug auf deren Ruheposition auslenkbar ausgebildet ist.

### STAND DER TECHNIK

Steckvorrichtungen werden sowohl im industriellen, kommerziellen als auch häuslichen Bereich verwendet, um zwei elektrische Leitungen, etwa Kabel, miteinander zu verbinden, wobei unter dem Begriff Steckvorrichtungen selbstverständlich auch Schutzkontaktsteckvorrichtungen und Industriesteckvorrichtungen zu verstehen sind. Solche Steckvorrichtungen bestehen in der Regel aus Kunststoff oder aus Metall, wobei im Allgemeinen eine der beiden Steckvorrichtung männlich und eine weiblich ausgebildet ist. Üblicher Weise wird die männliche Steckvorrichtung als Stecker bezeichnet und die weibliche Steckvorrichtung als Kupplung, Steckeraufnahme oder Steckdose.

Eine Steckvorrichtung, egal ob weiblich oder männlich, umfasst dabei in der Regel ein Gehäuse aus isolierendem Material mit einer Verbindungsstelle zur Aufnahme einer elektrischen Leitung und zumindest einem elektrischen Kontaktelement. Um die einzelnen Leiter der elektrische Leitung mit dem elektrischen Kontaktelement zu verbinden, ist ein Kontaktträger vorgesehen, welcher die einzelnen Leiter, beispielsweise Drähte, der elektrischen Leitung mit den entsprechenden Kontaktelementen verbindet, etwa Phase mit Phase, Neutralleiter mit Neutralleiter und Erdung mit Erdung.

Um zwei Leitungen elektrisch miteinander zu verbinden, müssen die Kontaktelemente einer männlichen Steckvorrichtung, in der Regel Verbindungsstifte, mit den Kontakteelementen einer weiblichen Steckvorrichtung, in der Regel Verbindungsbuchsen, kontaktiert werden. Zu diesem Zweck sind die Gehäuse der beiden Steckvorrichtungen miteinander verbindbar ausgeführt und zwar derart, dass die so herstellbare elektrische Verbindung gegen die Umwelt isoliert ist, so dass keine Gefahr eines Stromschlages für einen Benutzer besteht.

Um eine elektrische Leitung, bspw. ein elektrisches Kabel, mit einer Steckvorrichtung zu verbinden, ist es notwendig, dass der Kontaktträger und das Gehäuse lösbar miteinander verbunden sind, da die elektrische Verbindung der Kontaktelemente mit den Leitern der elektrischen Leitung nur in einem demontierten Zustand möglich ist. Dabei wird die elektrische Leitung durch die Verbindungsstelle in das Gehäuse eingeführt, die einzelnen Leiter freigelegt und sodann am Kontaktträger mit den entsprechenden Kontaktelementen verbunden. Danach wird die Steckvorrichtung selbst montiert und in einen Montagezustand gebracht, in dem der Kontaktträger teilweise oder vollständig im Inneren des Gehäuses angeordnet und am Gehäuse befestigt ist, um die im Inneren des Gehäuses liegenden elektrischen Kontakte gegen die Umwelt zu isolieren. Zur Befestigung des Kontaktträgers im Gehäuse ist ein Halterungselement am Kontaktträger angebracht, welches im Montagezustand in das Gehäuse eingeführt ist und mit dem Gehäuse verrastet. Die Fixierung des Halterungselementes im Gehäuse, welche notwendig ist um ein ungewolltes Lösen der Verrastung im Montagezustand zu verhindern, erfolgt über eine in radialer Richtung in Gehäuse und Halterungselement eingeschraubte Verbindungsschraube, die ein Herausziehen des Kontaktträgers aus dem Gehäuse verhindert.

Ein Nachteil des Stands der Technik äußert sich darin, dass das Einschrauben bzw. Ausschrauben der Verbindungsschraube jedenfalls die Zuhilfenahme eines Werkzeugs, etwa eines Schraubenziehers, Schraubenschlüssels oder Steckschlüssels, erfordert. Um den Kontaktträger mit dem Gehäuse zu verbinden und danach das Halterungselement im Gehäuse zu fixieren bzw. um die Fixierung zu lösen, sodass die Verrastung getrennt werden kann, sind also zusätzliche Handgriffe durch den Benutzer unter Zuhilfenahme eines Werkzeugs nötig, die einen erheblichen Zeitaufwand bei der Montage bzw. Demontage bedingen. Zusätzlich dazu wird durch die Schraubverbindung die Dichtigkeit des Gehäuses negativ beeinträchtigt.

In anderen Ausführungsvarianten gemäß dem Stand der Technik kann das Halterungselement mittels Schnapphaken am Gehäuse befestigt sein, wobei die Schnapphaken in einer Rastgeometrie des Gehäuses einrasten. Wenngleich sich die Montageproblematik in diesem Fall nicht ergibt, ist die Demontage ungleich aufwändiger. Zur Demontage ist es nämlich notwendig mit einem, vorzugsweise spitzen, Werkzeug, bspw. einem Schlitz-Schraubenzieher, den Schnapphaken in der Rastgeometrie zu kontaktieren und derart zu verformen, dass sich der Kontaktträger vom Gehäuse lösen lässt. Oft gelingt dies nicht beim ersten Versuch, sodass sich bei der Demontage die zuvor beschriebenen Nachteile einstellen.

Aus der EP 2 811 580 A2 ist ein Netzstecker bekannt, der einen Kern und eine Hülle umfasst, wobei der Kern aus einem ersten Teil und einem zweiten Teil besteht. Der erste Teil des Kerns weist Kontaktelemente auf, die über Rückhalteelemente an der Rückseite des ersten Teils gehalten sind. Die Rückhalteelemente kontaktieren andererseits vom zweiten Teil des Kerns ausgebildete Vorsprünge, sodass die Rückhalteelemente zwischen dem ersten Teil und dem zweiten Teil fest geklemmt sind. Die Kontaktelemente erstrecken sich bis in den zweiten Teil, wo das hintere Ende der Kontaktelemente mit den Leitungen eines elektrischen Kabels verbunden ist. Das Kabel wird über eine Zugentlastungseinrichtung, die über zwei Klemmen im zweiten Teil befestigbar ist, im Kern gehalten. Der erste Teil weist zwei Rastnasen auf, über die der erste Teil mittels der Rasthaken des zweiten Teils mit eben diesem verbindbar ist. Mit anderen Worten sind die beiden Teile des Kerns miteinander verrastet, um ein Verrutschen der Kontaktelemente zu verhindern, bevor die Hülle über den Kern gegossen wird.

In der US 4 191 443 A wird eine Steckvorrichtung offenbart, bei der ein Steckerteil durch einen Anschlusskörper und ein Anschlussgehäuse gebildet wird. Der Anschlusskörper umfasst ein Anschlussvorderteil, welches die Kontaktelemente aufweist, und ein Klemmgehäuse in welchem die Kabeln klemmbar sind. Das Anschlussvorderteil weist zwei Rasthaken auf, die einerseits nach außen auslenkbar (auseinanderdrückbar) sind, um durch seitliche Vorsprünge am Klemmgehäuse befestigt zu werden. Sobald Anschlussvorderteil und Klemmgehäuse über die Rasthaken zum Anschlusskörper verbunden sind, ragen die Nasen der Rasthaken über das Anschlussgehäuse hinaus und sind nach innen auslenkbar. Dadurch können die Rastnasen mit entsprechenden Rastöffnungen im Anschlussgehäuse verrastet werden, um Anschlusskörper und Anschlussgehäuse zu verbinden.

### AUFGABE DER ERFINDUNG

Es ist daher eine Aufgabe der Erfindung eine Steckvorrichtung für eine elektrische Leitung vorzuschlagen, die in einfacher Art und Weise und ohne die Zuhilfenahme von zusätzlichen Werkzeugen montierbar bzw. demontierbar ist.

### DARSTELLUNG DER ERFINDUNG

Diese Aufgabe wird durch eine Steckvorrichtung gemäß dem Anspruch 1 gelöst.

Die Auslenkbarkeit der ersten oder zweiten Fixiergeometrie der erfindungsgemäßen Steckvorrichtung wird derart begrenzt, dass die Fixiergeometrien im Montagezustand nicht mehr aus der Verrastposition beförderbar sind. Erst wenn die Begrenzung der Auslenkbarkeit durch das Sicherungselement aufgehoben ist, beispielsweise durch Entfernen des Sicherungselements, lassen sich Kontaktträger und Gehäuse wieder voneinander trennen. Unter Verrastposition wird dabei in der Folge eine Position verstanden, in der sich die auslenkbare Fixiergeometrie in Ihrer Ruheposition befindet und durch die ortsfeste Fixiergeometrie eine Beförderung aus der Verrastposition in zumindest einer Richtung unterbunden wird. Mit anderen Worten kann in der Verrastposition ein Spiel zwischen den Fixiergeometrien vorhanden sein, also geringe Relativbewegungen zwischen Halterungselement und Fixierelement, etwa in einer axialen Richtung, möglich sein, oder können die Fixiergeometrien spielfrei in Kontakt miteinander stehen. Jedenfalls wird durch das Verrasten der Fixiergeometrien verhindert, dass der Kontaktträger ohne Weiteres aus dem Gehäuse befördert werden kann.

Das Sicherungselement bewirkt im Montagezustand ein Blockieren des Halterungselements sobald die Begrenzung der Auslenkbarkeit erreicht ist, sodass die Verrastung zwischen den beiden Fixiergeometrien und damit die Fixierung des Kontaktträgers am oder im Gehäuse gewährleistet ist. Um die beiden Fixiergeometrien in die Verrastposition befördern zu können, ist eine der beiden Fixiergeometrien, etwa die erste, auslenkbar ausgebildet, sodass die eine Fixiergeometrie beim Einschubvorgang an der anderen Fixiergeometrie, etwa der zweiten, entlang gleitet, um am Ende des Einschubvorgangs in der Verrastposition eine Verrastung der beiden Fixiergeometrien zu erreichen. Die andere Fixiergeometrie, etwa die zweite, ist hingegen nicht auslenkbar ausgebildet und bleibt während des gesamten Einschubvorgangs ortsfest in Bezug zum Gehäuse bzw. zum Kontaktträger. Beispielsweise kann dabei das Halterungselement elastisch verformbar ausgebildet sein, um die Auslenkbarkeit der ersten Fixiergeometrie zu ermöglichen oder das Fixierelement kann elastisch verformbar sein, um die Auslenkbarkeit der zweiten Fixiergeometrie zu ermöglichen. Die Fixiergeometrien können dabei als zwei Flächen, eine am Halterungselement und eine am Fixierelement, ausgebildet sein, die einander in der Verrastposition kontaktieren. Vorteilhaft ist dabei, wenn die auslenkbare Fixiergeometrie beispielsweise von einer Nase ausgebildet ist und die ortsfeste Fixiergeometrie von einer Öse oder einer Kante.

Durch das Sicherungselement wird die Auslenkbarkeit der ersten Fixiergeometrie oder der zweiten Fixiergeometrie begrenzt, sodass sich die Fixiergeometrien auch bei großen, bspw. auf den Kontaktträger einwirkenden, Zugkräften nicht aus der Verrastposition lösen und so Kontaktträger und Gehäuse fest miteinander verbunden bleiben. Ohne Sicherungselement würde die Gefahr bestehen, dass die auslenkbare Fixiergeometrie sich analog zum Einschubvorgang bei Überschreiten einer maximalen Kraft wieder aus der Verrastposition löst. Das Sicherungselement ist in der Regel starr ausgebildet und kann die Auslenkbarkeit etwa durch direkten Kontakt mit dem Halterungselement bzw. mit dem Fixierelement begrenzen. Ist die erste Fixiergeometrie auslenkbar ausgebildet, so steht das Sicherungselement beispielsweise in Kontakt mit dem Halterungselement; ist die zweite Fixiergeometrie auslenkbar, so steht das Sicherungselement beispielsweise in Kontakt mit dem Fixierelement. Es ist dabei nicht notwendig, dass das Sicherungselement ständig in Kontakt mit Halterungselement bzw. Fixierelement steht, also die Auslenkung komplett verhindert, sondern auch denkbar, dass kleine Auslenkungen möglich sind und der Kontakt erst nach einer kleinen Auslenkung hergestellt ist, ohne dass dabei der Wirkkontakt zwischen den Fixiergeometrien unterbrochen wird. Dazu kann das Sicherungselement beispielsweise als Riegel, Hülse oder Stift ausgebildet sein.

Es sind also durch die erfindungsgemäße Vorsehung eines die Auslenkbarkeit der ersten oder zweiten Fixiergeometrie begrenzenden Sicherungselements wesentlich weniger Handgriffe notwendig, da keine zusätzlichen Werkzeuge zur Montage notwendig sind. Auch die Wahrscheinlichkeit für eine unsachgerechte Montage, etwa durch unzureichende Einschraubtiefe einer Verbindungsschraube, wird gesenkt. Sobald das Sicherungselement entfernt ist, lässt sich der Kontaktträger wieder ohne Weiteres aus dem Gehäuse entfernen. Da zur Befestigung des Kontaktträgers keine Bohrung im Gehäuse notwendig ist, entfallen auch weitere Abdichtungsmaßnahmen. Es versteht sich dabei von selbst, dass die erfindungsgemäße Lösung sowohl für Kupplungen als auch für Stecker angewendet werden kann.

Eine Ausführungsvariante der Erfindung sieht vor, dass sich im Montagezustand das Sicherungselement und das Halterungselement oder das Sicherungselement und das Fixierelement zumindest abschnittsweise überlappen, um die Auslenkbarkeit der ersten oder zweiten Fixiergeometrie zu begrenzen. Die Überlappung in einem Überlappungsabschnitt ermöglicht eine einfache Begrenzung der Auslenkung der ersten oder zweiten Fixiergeometrie, indem das Sicherungselement den elastischen Verformungsweg des Halterungselements bzw. des Fixierelements begrenzt, je nachdem, welche Fixiergeometrie auslenkbar ausgebildet ist. Die Auslenkbarkeit der auslenkbaren Fixiergeometrie wird derart begrenzt, dass der Abstand zwischen Sicherungselement und Halterungselement bzw. Fixierelement im Überlappungszustand kleiner ist, als die zum Befördern aus der Verrastposition nötige Auslenkung.

Insbesondere wenn das Gehäuse als Hohlkörper mit einer ersten und zweiten Öffnung ausgeführt ist, wobei die Öffnungen koaxial angeordnet sind und eine axiale Richtung aufspannen, ist eine besonders einfache Montage bzw. Gestaltung des Sicherungselements möglich, wenn das Sicherungselement in einer axialen Richtung in das Gehäuse eingeführt ist und die Überlappung in axialer Richtung stattfindet. Zur Montage der Steckvorrichtung ist es also nur mehr nötig das Halterungselement und den Kontaktträger über die erste Öffnung in das Gehäuse einzuschieben, bis die Fixiergeometrien miteinander verrasten, und danach das Sicherungselement, vorzugsweise über die zweite Öffnung des Gehäuses, in das Gehäuse einzuführen, bis sich eine Überlappung einstellt, um ein Lösen der Verrastung durch Begrenzung der Auslenkbarkeit der ersten oder zweiten Fixiergeometrie zu verhindern. Das Einführen des Sicherungselements ersetzt somit die komplizierten Handgriffe des Stands der Technik.

In einer weiteren Ausführungsvariante der Erfindung ist vorgesehen, dass das Sicherungselement das Halterungselement oder das Fixierelement im Montagezustand zumindest abschnittsweise kontaktiert. Durch den Kontakt zwischen Sicherungselement und Halterungselement ist die Auslenkbarkeit der ersten Fixiergeometrie gänzlich unterbunden, wohingegen durch den Kontakt zwischen Sicherungselement und Fixierelement die Auslenkbarkeit der zweiten Fixiergeometrie komplett unterbunden ist. Der nach dem Positionieren des Sicherungselements hergestellte Kontakt verhindert eine zur Auslenkung notwendige elastische Verformung des Halterungselements bzw. des Fixierelements.

Eine weitere Ausführungsvariante der Erfindung sieht vor, dass das Sicherungselement hülsenförmig ausgebildet ist. Die Hülsenform des Sicherungselements ermöglicht einerseits die Durchführung der elektrischen Leitung durch das Sicherungselement. Andererseits kann eine innere Oberfläche der Hülse in einfacher Art und Weise als Begrenzung der Auslenkbarkeit der Fixiergeometrien, insbesondere der ersten Fixiergeometrie, dienen. Wenn die innere Oberfläche der Hülse gleichzeitig als Begrenzung für die Auslenkung dient, kann mit anderen Worten das Sicherungselement in das Gehäuse eingeschoben oder im Gehäuse positioniert werden, ohne dass auf die Lage der Fixiergeometrien geachtet werden muss, sodass eine besonders einfache Montage ermöglicht wird. Es ist jedoch genauso denkbar, dass das im Wesentlichen hülsenförmige Sicherungselement einen oder mehrere Fortsätze aufweist, die die Auslenkbarkeit der Fixiergeometrien begrenzen und die Hülsenform nur zur Durchführung der elektrischen Leitung dient.

Als besonders vorteilhaft hat es sich herausgestellt, wenn die erste Fixiergeometrie auslenkbar ausgebildet ist und das Halterungselement elastisch nachgiebig ist, um die Auslenkbarkeit zu ermöglichen. Da das Halterungselement in der Regel als ein, sich vorzugsweise in axialer Richtung erstreckender, laschenförmiger Fortsatz des Kontaktträgers ausgebildet ist, lässt sich die elastische Nachgiebigkeit durch geeignete Dimensionierung und Materialwahl des Halterungselements besonders einfach einstellen. Um eine Auslenkung der ersten Fixiergeometrie in Richtung des nächstliegenden Abschnitts einer Innenwand des Gehäuses zu verhindern, ist in einer weiteren bevorzugten Ausführungsvariante der Erfindung vorgesehen, dass das Sicherungselement im Montagezustand zumindest abschnittsweise zwischen Halterungselement und einer Innenwand des Gehäuses angeordnet ist.

Eine besonders geringe Steifigkeit des Sicherungselements ist dabei dann möglich, wenn sich das Sicherungselement im Montagezustand an der Innenwand abstützt und sich die auslenkbare Fixiergeometrie im Montagezustand an einem Abschnitt des Sicherungselements abstützt. Der Abschnitt des Sicherungselements, der beispielsweise hülsenförmig oder als laschenförmiger Fortsatz ausgebildet sein kann, ist dabei in der Regel innerhalb des Gehäuses angeordnet und kontaktiert das die auslenkbare Fixiergeometrie tragende Element, also entweder das Halterungselement oder das Fixierelement. Durch die gegenseitige Abstützung kann ein Versagen des Sicherungselements nahezu ausgeschlossen werden.

Üblicherweise ist das Innere des Gehäuses, bedingt durch die genormte Form des Steckers, zumindest abschnittsweise rotationssymmetrisch ausgebildet, insbesondere kreiszylindrisch. Das Innere des Gehäuses kann aber auch einen mehreckigen, bspw. rechteckigen oder quadratischen, Querschnitt mit Übergangsrundungen aufweisen. Ist der rotationssymmetrische bzw. mehreckige Abschnitt im Bereich der Überlappung bzw. im Bereich der Begrenzung der Auslenkbarkeit ausgebildet, so ist es besonders vorteilhaft, wenn der Abschnitt des Sicherungselements in das Gehäuse einführbar ist, sodass sich der Abschnitt des Sicherungselements und das Gehäuse ineinander schieben lassen. Ist beispielsweise die die Innenwand des Gehäuses definierende Fläche im Bereich zwischen zweiter Öffnung des Gehäuses und Überlappungsbereich kreiszylinderförmig, so ist auch die Umfangsfläche des Sicherungselements im Bereich des Abschnitts des Sicherungselements kreiszylindrisch ausgebildet. Gleichermaßen verhält es sich, wenn die die Innenwand des Gehäuses definierenden Fläche prismatisch mit einem mehreckigen durch Übergangsradien verbundenen Grundriss ausgebildet ist.

Da die Verrastposition der Fixiergeometrien im Montagezustand aufrecht erhalten werden muss, um ein Loslösen des Kontaktträgers vom Gehäuse zu verhindern und sich ein, beispielsweise axiales, Spiel zwischen den Fixiergeometrien negativ auf die Befestigung des Kontaktträgers auswirken kann, da der Kontaktträger im Gehäuse "wackelt", ist in einer weiteren bevorzugten Ausführungsvariante der Erfindung vorgesehen, dass sich im Montagezustand die erste Fixiergeometrie und die zweite Fixiergeometrie kontaktieren.

Um sicherzustellen, dass der Kontaktträger samt Halterungselement nicht zu tief in das Gehäuse eingeschoben ist sondern vorzugsweise plan mit dem Gehäuse abschließt, ist in einer weiteren bevorzugten Ausführungsvariante der Erfindung vorgesehen, dass ein im Gehäuse angeordnetes, vorzugsweise vom Fixierelement ausgebildetes, Begrenzungselement für das Halterungselement vorgesehen ist, um eine Einschubtiefe des Kontaktträgers im Gehäuse zu begrenzen. Werden Kontaktträger und Gehäuse in axialer Richtung ineinander geschoben, so begrenzt das Begrenzungselement die Einschubtiefe in axialer Richtung und ist beispielsweise als Anschlag ausgebildet. Insbesondere, wenn die erste Fixiergeometrie auslenkbar ausgebildet ist, ist es vorteilhaft, wenn das Begrenzungselement durch das Fixierelement ausgebildet ist. Durch die Begrenzung der Einschubtiefe kann auch sichergestellt werden, dass die Fixiergeometrien einander in der Verrastposition ständig berühren, da ein, in der Regel axiales, Spiel zwischen den Fixiergeometrien durch eine entsprechende Positionierung des Begrenzungselement verhindert werden kann. Es ist auch denkbar, dass alternativ oder zusätzlich zum Begrenzungselement noch zumindest ein weiteres Begrenzungselement für den Kontaktträger selbst vorgesehen ist, an welchem der Kontaktträger im Montagezustand anliegt.

Oftmals weisen gattungsgemäße Steckvorrichtungen ein Zugentlastungsbauteil auf, welches in der Regel als Fortsatz des Gehäuses ausgebildet ist. Das Zugentlastungsbauteil wirkt mit einer am Gehäuse verschraubbaren Überwurfmutter zusammen, wobei durch die Verschraubung der Überwurfmutter das Zugentlastungsbauteil elastisch verformt, üblicher Weise zusammen gedrückt, wird um die elektrische Leitung zu klemmen und so eine Zugentlastung der elektrischen Leitung, bspw. des elektrischen Kabels, zu erreichen. Um die Zugentlastung der elektrischen Leitung in einfacher Art und Weise mit der erfindungsgemäßen Begrenzung der Auslenkbarkeit der ersten oder zweiten Fixiergeometrie zu kombinieren, sieht eine besonders bevorzugte Ausführungsvariante der Erfindung vor, dass das Sicherungselement durch einen Endabschnitt eines mit einer Überwurfmutter zusammenwirkenden Zugentlastungsbauteils ausgebildet ist, mittels welchem Zugentlastungsbauteil die elektrische Leitung, vorzugsweise ein elektrisches Kabel, in der Steckvorrichtung klemmbar ist. Das Zugentlastungsbauteil ist dabei als ein separates vom Gehäuse trennbares Bauteil ausgebildet, dessen als Sicherungselement ausgebildeter Endabschnitt in das Gehäuse einschiebbar ist. Im Montagezustand befindet sich also der als Sicherungselement ausgebildete Endabschnitt des Zugentlastungsbauteils zumindest abschnittsweise innerhalb des Gehäuses, während der die Zugentlastung bewirkende Abschnitt des Zugentlastungsbauteils aus dem Gehäuse hinaus ragt. Die elektrische Leitung ist dabei durch das Zugentlastungsbauteil und ein vorzugsweise im Zugentlastungsbauteil angeordnetes Dichtelement geführt. Durch Verschrauben der Überwurfmutter wird der über das Gehäuse hinausragende Abschnitt des Zugentlastungsbauteils, welches in diesem Abschnitt elastisch verformbar ausgebildet ist, zusammengedrückt, sodass eine kraftschlüssige Verbindung mit der elektrischen Leitung herstellbar ist, die als Zugentlastung fungiert. Damit wird verhindert, dass bei einer Zugbelastung der elektrischen Leitung die elektrischen Leiter aus dem Kontaktelement gezogen werden. Der elastisch verformbare Abschnitt des Zugentlastungsbauteils kann beispielsweise durch mehrere über den Umfang des Zugentlastungsbauteils verteilte Zugentlastungselemente ausgebildet sein.

Um eine Abdichtung der Steckvorrichtung zumindest im Bereich des Eintritts der elektrischen Leitung bzw. des Kabeleintritts zu gewährleisten ist in einer weiteren besonders bevorzugten Ausführungsvariante vorgesehen, dass ein, vorzugsweise hülsenförmiges, Dichtelement im Zugentlastungsbauteil angeordnet ist, um die Steckvorrichtung durch das Zusammenwirken von Überwurfmutter und Zugentlastungsbauteil zumindest einseitig abzudichten. Somit wird sowohl der Flüssigkeitseintritt als auch das Eindringen von Feststoffen, wie bspw. Staub, in das Innere des Gehäuses kabeleintrittsseitig verhindert. Das Dichtelement wird durch das Zusammendrücken des Zugentlastungsbauteils aufgrund der Überwurfmutter ebenfalls elastisch verformt und legt sich an der elektrischen Leitung an, sodass eine dichte Verbindung entsteht. Um eine besonders gute Abdichtung zu erhalten, ist das Dichtelement hülsenförmig ausgebildet und die elektrische Leitung durch das Dichtelement führbar bzw. im Betriebszustand durch das Dichtelement geführt. Es versteht sich dabei von selbst, dass zur vollständigen bzw. beidseitigen Abdichtung der Steckvorrichtung auch der Kontaktträger die andere Seite des Gehäuses, etwa die erste Öffnung, dichtend abschließt.

Um das Sicherungselement im Montagezustand im Gehäuse zu fixieren, sodass die Begrenzung der Auslenkbarkeit nicht durch ein Verrutschen des Sicherungselements in axialer, radialer oder Umfangsrichtung im Gehäuse ungewollt aufgehoben wird, sieht eine weitere besonders bevorzugte Ausführungsvariante der Erfindung vor, dass das Sicherungselement im Montagezustand mittels der mit dem Gehäuse verschraubten Überwurfmutter im Gehäuse ortsfest gehalten ist. So ist das Sicherungselement in einfacher Art und Weise im Gehäuse fixiert, ohne zusätzliche Elemente oder Mechanismen vorsehen zu müssen. Gleichzeitig lässt sich das Sicherungselement erst aus dem Gehäuse entfernen, wenn die Überwurfmutter vom Gehäuse getrennt ist.

Vorteilhafter Weise ist der gesamte als Sicherungselement ausgebildete Endabschnitt des Zugentlastungsbauteils im Montagezustand im Gehäuse aufgenommen. Damit die Position des Sicherungselements relativ zum Überlappungsabschnitt sicher eingehalten werden kann und die Montage weiter erleichtert wird, kann dabei vorgesehen sein, dass das Zugentlastungsbauteil am Abschluss des Endabschnitts einen Absatz aufweist, der die Einschubtiefe des Sicherungselements in das Gehäuse, vorzugsweise in axialer Richtung, begrenzt. Im Montagezustand liegt der Absatz an einer Stirnfläche des Gehäuses, vorzugsweise der zweiten Öffnung, an und wird durch die Überwurfmutter an die Stirnfläche gepresst.

Gemäß einer weiteren bevorzugten Ausführungsvariante der Erfindung ist vorgesehen, dass das Fixierelement und das Gehäuse einstückig ausgebildet sind. So ist es beispielsweise möglich das Gehäuse samt Fixierelement in einem Gussvorgang herzustellen, ohne das weitere Fertigungsschritte notwendig sind. Vorteilhafterweise handelt es sich bei dem Gehäuse mit Fixierelement um ein Spritzgussteil aus, vorzugsweise thermoplastischem, Kunststoff. In alternativen Ausführungsvarianten können Fixierelement und Gehäuse auch aus unterschiedlichen Materialien, bspw. Gehäuse aus hartem und Fixierelement aus weichem Kunststoff oder umgekehrt, bestehen, wobei Fixierelement und Gehäuse im Mehrkomponenten-Spritzgussverfahren einstückig miteinander verbunden werden.

Eine besonders einfach herzustellende und leicht zu montierende Ausführungsvariante der Erfindung sieht vor, dass die erste Fixiergeometrie als eine Nase ausgebildet ist und die zweite Fixergeometrie eine Anschlagsfläche für die Nase aufweist, wobei im Montagezustand die Nase und die Anschlagsfläche in der Verrastposition miteinander verrasten. Eine mit der Anschlagsfläche der zweiten Fixiergeometrie kontaktierbare Kontaktfläche der Nase sowie die Anschlagsfläche selbst können dabei einen spitzen Winkel mit der axialen Richtung einschließen, um die Größe der Flächen zu erhöhen. In dieser Ausführungsvariante wird die Nase während des Einschubvorganges ausgelenkt, indem sich das Halterungselement elastisch verformt. In der Verrastposition, in der die Nase nicht mehr ausgelenkt ist sondern in Kontakt mit der Anschlagsfläche steht bzw. wenn Spiel vorhanden ist in Kontakt mit der Anschlagsfläche bringbar ist, ist das Halterungselement wieder elastisch in seine Ruheposition zurückverformt. Um die Auslenkung der Nase in einfacher Art und Weise zu ermöglichen, kann vorgesehen sein, dass die zweite Fixiergeometrie als ein brückenartiger Übergang zwischen zwei Führungselementen des Fixierelements ausgebildet ist. Das Halterungselement mit der ersten, vorzugsweise als Nase ausgebildeten, Fixiergeometrie lässt sich somit zwischen einer Innenwand des Gehäuses und durch das Fixierelement durchführen, um mit der zweiten Fixiergeometrie bzw. mit der Anschlagsfläche der zweiten Fixiergeometrie in der Verrastposition zu verrasten. Um die Durchführung und Auslenkung zu vereinfachen, kann die zweite Fixiergeometrie eine rampenförmige Aufnahmegeometrie aufweisen, welche in die Anschlagsfläche übergeht, sodass die erste Fixiergeometrie, vorzugsweise die Nase, während der Durchführung an der Aufnahmegeometrie entlanggleitet und durch die Aufnahmegeometrie ausgelenkt wird. Vorzugsweise geht die Aufnahmegeometrie unmittelbar in die Anschlagsfläche über.

Die eingangs gestellte Aufgabe wird auch durch ein Verfahren gemäß dem Anspruch 15 gelöst.

Das erfindungsgemäße Verfahren zeichnet sich dadurch aus, dass nur zwei Schritte notwendig sind um den Kontaktträger im Gehäuse zu befestigen. Im beschriebenen Verfahren ist die erste Fixiergeometrie auslenkbar ausgebildet, es versteht sich jedoch von selbst, dass das Verfahren analog angewendet werden kann, wenn die zweite Fixiergeometrie auslenkbar ausgebildet ist und das Fixierelement elastisch nachgiebig ausgebildet ist, indem sich Sicherungselement und Fixierelement überlappen.

Eine weitere Ausführungsvariante der Erfindung sieht vor, dass das Einschieben des Sicherungselementes bis sich Halterungselement und Sicherungselement in axialer Richtung zumindest abschnittsweise überlappen und/oder das Fixieren des Sicherungselements im Gehäuse durch Verschrauben einer Überwurfmutter mit dem Gehäuse bewerkstelligt wird. Mit Hilfe der Überwurfmutter kann das Sicherungselement während der Verschraubung de Überwurfmutter durch die Schraubbewegung in das Gehäuse eingeführt werden. Es ist jedoch auch denkbar, dass das Sicherungselement zuerst in die zweite Öffnung des Gehäuses eingeschoben wird und die verschraubte Überwurfmutter zum Fixieren des Sicherungselements gegen axiale Verschiebung dient. Natürlich lassen sich der Einschiebevorgang und der Fixiervorgang in einfacher Art und Weise kombinieren. Durch das Aufschrauben der Überwurfmutter kann gleichzeitig ein Zugentlastungsbauteil, welches in einem Endabschnitt das Sicherungselement ausbildet, betätigt werden, um die elektrische Leitung in der Steckvorrichtung zu klemmen und das Gehäuse mittels eines im Zugentlastungsbauteil angeordneten Dichtelements abzudichten.

### KURZE BESCHREIBUNG DER FIGUREN

Die Erfindung wird nun anhand eines Ausführungsbeispiels näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine Explosionsdarstellung einer erfindungsgemäßen Steckvorrichtung;
- Fig. 2: eine horizontale Schnittdarstellung der Steckvorrichtung in perspektivischer Ansicht während eines Einschubvorgangs;
- Fig. 2a: eine vertikale Schnittdarstellung der Steckvorrichtung nach Fig. 2;
- Fig. 3: eine vertikale Schnittdarstellung der Steckvorrichtung mit Überwurfmutter im Montagezustand;
- Fig. 3a: eine vertikale Schnittdarstellung der Steckvorrichtung in perspektivischer Ansicht nach Fig. 3;
- Fig. 4: eine vertikale Schnittdarstellung der Steckvorrichtung, wobei die Überwurfmutter mit einem Zugentlastungsbauteil zusammenwirkt.

### WEGE ZUR AUSFÜHRUNG DER ERFINDUNG

Figur 1 zeigt die Bestandteile einer erfindungsgemäßen als Stecker ausgebildeten Steckvorrichtung 1, die im vorliegenden Ausführungsbeispiel einen Kontaktträger 3, ein Gehäuse 2, ein Sicherungselement 5 und eine Überwurfmutter 8 umfasst. Der Kontaktträger 3 weist zwei als Verbindungsstifte ausgeführte Kontaktelemente 3a auf, die im Anwendungsfall mit jeweils einem Leiter einer elektrischen Leitung verbunden sind (nicht dargestellt). Es versteht sich von selbst, dass der nachfolgend beschriebene Aufbau auch für eine als Kupplung ausgebildete Steckvorrichtung 1 analog angewendet werden kann, bei der die Kontaktelemente 3a als Verbindungsbuchsen ausgebildet sind. Zur Verbindung der Leiter mit den Kontaktelementen 3a kann der Kontaktträger 3 beispielsweise Klemmen aufweisen. Das Gehäuse 2 ist als ein Hohlkörper ausgebildet und weist eine erste Öffnung 2a auf, durch die der Kontaktträger 3 in das Gehäuse 2 einführbar ist, und eine zweite Öffnung 2b, durch die die nicht dargestellte elektrische Leitung und das Sicherungselement 5 in das Gehäuse 2 einführbar sind. Auf der Außenseite des Gehäuses 2 ist im Bereich der zweiten Öffnung 2b ein Gewindeabschnitt 2c ausgebildet, mit welchem die Überwurfmutter 8 verschraubbar ist. Der Gewindeabschnitt 2c verläuft im vorliegenden Ausführungsbeispiel nicht über den gesamten Umfang der Außenseite des Gehäuses 2 sondern über mehrere, hier zwei, Teilbereiche. Es ist jedoch genauso denkbar, dass der Gewindeabschnitt 2c in alternativen Ausführungsvarianten über den gesamten Umfang verläuft. Die erste und zweite Öffnung 2a,2b des Gehäuses 2 liegen einander gegenüber und sind koaxial zu einer axialen Richtung 13 angeordnet.

Der Kontaktträger 3 weist ein Halterungselement 4 auf, welches sich laschenartig in axialer Richtung 13 auf die den Kontaktelementen 3a abgewandte Seite erstreckt. Das Halterungselement 4 kann dabei entweder einteilig mit dem Kontaktträger 3 ausgebildet sein oder aber als separates, fest mit dem Kontaktträger 3 verbundenes Teil ausgebildet sein. Das Halterungselement 4 dient dazu, den Kontaktträger 3 im Gehäuse 2 zu befestigen, um die Verbindung von elektrischer Leitung und Kontaktträger 3 gegenüber der Umgebung zu isolieren. Wie die Befestigung des Halterungselements 4 realisiert wird, wird in der Folge detailliert beschrieben.

Die Figuren 2 und 2a zeigen die Steckvorrichtung 1 während des Einschubvorgangs des Kontaktträgers 3 und des Sicherungselements 5. Das Halterungselement 4 weist eine erste Fixiergeometrie 6 auf, die im vorliegenden Ausführungsbeispiel als eine Nase ausgebildet ist. Die erste Fixiergeometrie 6 wirkt mit einer zweiten Fixiergeometrie 7a zusammen, welche zweite Fixiergeometrie 7a von einem im Inneren des Gehäuses 2 angeordneten Fixierelement 7 ausgebildet ist. Das Fixierelement 7 ist dabei einstückig mit dem Gehäuse 2 ausgebildet, beispielsweise als Spritzgussteil hergestellt. Im vorliegenden Ausführungsbeispiel weist das Fixierelement 7 zwei normal zur axialen Richtung 13 voneinander beabstandete seitliche Führungselemente 7c zur Führung des Halterungselements 4 während des Einschubvorgangs auf. Die zweite Fixiergeometrie 7a wird durch einen die beiden Führungselemente 7c verbindenden brückenartigen Übergang ausgebildet, und weist auf der der ersten Öffnung 2a abgewandten Seite eine Anschlagsfläche 7b für eine Kontaktfläche der als Nase ausgebildeten ersten Fixiergeometrie 6 auf. Die beiden Führungselemente 7c überragen die zweite Fixiergeometrie 7a in axialer Richtung 13 beidseitig, also sowohl in Richtung der ersten Öffnung 2a als auch in Richtung der zweiten Öffnung 2b. An dem der zweiten Öffnung 2b zugewandten Ende sind die beiden Führungselemente 7c durch einen als Begrenzungselement 7d zur Begrenzung der Einschubtiefe des Halterungselements 4 ausgebildeten Übergang miteinander verbunden, wobei das Begrenzungselement 7d unterhalb der zweiten Fixiergeometrie 7a angeordnet ist. Zusätzlich dazu sind die Führungselemente 7c und das Begrenzungselement 7d an dem der zweiten Öffnung 2b zugewandten Ende des Fixierelements 7 von der Innenwand 9 des Gehäuses 2 beabstandet, um das Sicherungselement 5 darunter durschieben zu können.

Das Fixierelement 7 erstreckt sich in radialer Richtung 14 etwa bis zur Mitte des Gehäuses 2, wie in Figur 3a zu sehen ist. Ebenfalls in Fig. 3a zu erkennen sind zwei Fortsätze der Führungselemente 7c, welche sich im Bereich der zweiten Fixiergeometrie 7a normal zur axialen Richtung 13 bis zur Innenwand 9 des Gehäuses 2 erstrecken, um das Fixierelement 7 zusätzlich zu versteifen. In axialer Richtung 13 aus Richtung der ersten Öffnung 2a gesehen, weist das Fixierelement 7a eine Öffnung auf, die seitlich durch die Führungselemente 7c, auf der Oberseite durch die zweite Fixiergeometrie 7a und auf der Unterseite durch die Innenwand 9 des Gehäuses 2 begrenzt ist. Durch die derart ausgebildete Öffnung lässt sich nun das Halterungselement 4 in das Fixierelement 7 einführen und lassen sich die Fixiergeometrien 6,7a somit in die Verrastposition bringen.

In einer Verrastposition (siehe Figuren 3, 3a und 4) sind die beiden Fixiergeometrien 6,7a miteinander verrastet, um den Kontaktträger 3, welcher im vorliegenden Ausführungsbeispiel plan mit der ersten Öffnung 2a abschließt, im Gehäuse 2 zu befestigen. Während die Fixiergeometrien 6,7a im vorliegenden Ausführungsbeispiel in der Verrastposition spielfrei ausgebildet sind und einander im Montagezustand ständig kontaktieren, kann in alternativen Ausführungsvarianten in der Verrastposition ein axiales Spiel zwischen den Fixiergeometrien 6,7a vorhanden sein, sodass der Kontaktträger 3 im Gehäuse geringfügig bewegbar ist, also "wackelt".

Um die Wirkweise der Erfindung zu erläutern, wird nachfolgend kurz auf die Mechanik hinter der Verrastung eingegangen, die beim Einschubvorgang zeitlich zwischen den Darstellungen in Figur 2 bzw. 2a und 3 bzw. 3a stattfindet, wobei auf beide Figuren Bezug genommen wird. Sobald der Kontaktträger 3 samt Halterungselement 4 so weit in das Gehäuse 2 eingeschoben ist, dass die erste Fixiergeometrie 6 die zweite Fixiergeometrie 7a kontaktiert, wird die erste Fixiergeometrie 6 gegenüber ihrer Ruheposition, hier in radialer Richtung 14, ausgelenkt, sobald der Kontaktträger 3 weiter in axialer Richtung 13 in das Gehäuse 2 eingeschoben wird. Die Auslenkung resultiert aus einer elastischen Verformung des Halterungselements 4, da die erste Fixiergeometrie 6 auf einem freien Ende 4a des Halterungselements 4 angeordnet ist. Das freie Ende 4a des Halterungselements 4 lässt sich somit aus mechanischer Sicht mit dem Ende eines Biegeträgers mit fester Einspannung vergleichen. Die Auslenkung wird durch eine von der zweiten Fixiergeometrie 7a ausgebildete rampenförmige Aufnahmegeometrie unterstützt, welche die Auslenkung der ersten Fixiergeometrie 6 während des Einschiebens kontinuierlich vergrößert. Nachdem der maximale Punkt der Auslenkung, der einer bestimmten axialen Position des Halterungselements 4 relativ zum Gehäuse 2 entspricht, überwunden ist, verformt sich das Halterungselement 4 elastisch in seine Ruheposition zurück, wobei nun die erste Fixiergeometrie 6 und die zweite Fixergeometrie 7a miteinander in einer Verrastposition verrastet sind (siehe Fig. 3). Diese Verrastposition stellt sich ein, sobald die erste Fixiergeometrie 6 die rampenförmige Aufnahmegeometrie der zweiten Fixiergeometrie 7a passiert hat und die erste Fixiergeometrie 6 an der Anschlagsfläche 7b der zweiten Fixiergeometrie 7a. Um ein weiteres Einschieben des Kontaktträgers 3 in axialer Richtung 13 zu verhindern ist ein vom Fixierelement 7 ausgebildetes Begrenzungselement 7d vorgesehen, welches als axialer Anschlag für das Halterungselement 4 fungiert. In der Verrastposition des vorliegenden Ausführungsbeispiels kontaktieren die Fixiergeometrien 6,7a einander und verhindern so durch den gebildeten Formschluss, dass der Kontaktträger 3 samt Halterungselement 4 aus dem Gehäuse 2 gezogen werden kann. Im vorliegenden Ausführungsbeispiel sind die Fixiergeometrien 6,7a also spielfrei ausgebildet.

Wird jedoch eine ausreichend große Zugkraft auf den Kontaktträger 3 in der Verrastposition der Fixiergeometrien 6,7a aufgebracht, so kann es zu einer erneuten Auslenkung der ersten Fixiergeometrie 6 kommen, die zum Lösen der Verrastposition und damit zum Versagen der Befestigung des Kontaktträgers 3 am Gehäuse 2 führt. Gemäß dem Stand der Technik ist daher bei gattungsgemäßen Steckvorrichtungen 1 eine Verbindungsschraube in radialer Richtung 14 durch die Wand des Gehäuses 2 in das Halterungselement 4 eingeschraubt, welche den Kontaktträger 3 samt Halterungselement 4 im Gehäuse 2 gegen das Herausziehen fixiert. Die Verbindungsschraube kann beispielsweise auch parallel zur axialen Richtung 13, von der zweiten Öffnung 2b aus, durch die beiden Fixiergeometrien 6,7a geschraubt sein.

Erfindungsgemäß ist anstatt der Schraubverbindung das Sicherungselement 5 vorgesehen, welches im Montagezustand die Auslenkbarkeit der ersten Fixiergeometrie 6 begrenzt und so verhindert, dass sich die Verrastung der Fixiergeometrien 6,7a lösen kann und der Kontaktträger 3 samt Halterungselement 4 bei großen Zugkräften ungewollt aus dem Gehäuse 2 befördert wird. Zu diesem Zweck ist das Sicherungselement 5 zumindest abschnittsweise in das Gehäuse 2 eingeführt, wobei zumindest ein Abschnitt 5a des Sicherungselements 5 das freie Ende 4a des Halterungselements 4 überlappt.

Die Figuren 3 und 3a zeigen die Steckvorrichtung 1 im Montagezustand, wobei die Fixiergeometrien 6,7a spielfrei in der Verrastposition sind und das Sicherungselement 5 durch die zweite Öffnung 2b in das Gehäuse 2 eingeführt ist. Das Sicherungselement 5 überlappt das freie Ende 4a des Halterungselements 4 in axialer Richtung 13 abschnittsweise in einem Überlappungsbereich 15. Durch die Überlappung ist der elastische Verformungsweg des freien Endes 4a des Halterungselements 4 und damit gleichermaßen die Auslenkbarkeit der ersten Fixiergeometrie 6 begrenzt. Die Begrenzung kann entweder dadurch erreicht werden, dass das Sicherungselement 5 das freie Ende 4a des Halterungselements 4 im Montagezustand unmittelbar kontaktiert oder dadurch, dass Sicherungselement 5 und freies Ende 4a des Halterungselements 4 zwar voneinander beabstandet sind, aber nach einer definierten Auslenkung der ersten Fixiergeometrie 6 in radialer Richtung 14 ein Kontakt mit dem Sicherungselement 5 hergestellt wird, bevor die Verrastung sich löst. Mit anderen Worten ist in der zweiten Variante eine kleine Auslenkung der ersten Fixiergeometrie 6 möglich, bevor das Sicherungselement 5 die Auslenkung begrenzt und eine weitere Auslenkung blockiert, indem das Halterungselement 4 am Sicherungselement 5 anschlägt. Während sich das freie Ende 4a des Halterungselements 4 im vorliegenden Ausführungsbeispiel in axialer Richtung 13 über die erste Fixiergeometrie 6 hinweg in Richtung der zweiten Öffnung 2b des Gehäuses 2 erstreckt, kann in alternativen Ausführungsvarianten vorgesehen sein, dass die erste Fixiergeometrie 6 in axialer Richtung 13 den Endabschnitt des freien Endes 4a bildet.

Im vorliegenden Ausführungsbeispiel ist das Sicherungselement 5 hülsenförmig ausgebildet, sodass die nicht dargestellte elektrische Leitung durch das Sicherungselement 5 führbar ist. Das Sicherungselement 5 ist im vorliegenden Ausführungsbeispiel vollständig im Gehäuse 2 aufgenommen, wobei ein überlappender Abschnitt 5a des Sicherungselements 5 zwischen einer den Innenraum begrenzenden Innenwand 9 des Gehäuses 2 und dem Halterungselement 4 angeordnet, um die Auslenkbarkeit der ersten Fixiergeometrie 6 zu begrenzen. Der Innenraum des Gehäuses 2 hat im Bereich der zweiten Öffnung 2b einen kreisrunden Querschnitt, sodass die Innenwand 9 in diesem Bereich gekrümmt und kreiszylindrisch ausgebildet ist. Die Umfangsfläche, bzw. die radial gesehen äußere Fläche, des Sicherungselements 5 entspricht der die Innenwand 9 definierenden Fläche und ist damit ebenso kreiszylinderförmig ausgebildet. Durch die korrespondierende Gestalt von Innenwand 9 und Umfangsfläche des Sicherungselements 5 lässt sich das Sicherungselement 5 in einfacher Art und Weise über die zweite Öffnung 2b in das Gehäuse 2 einführen, ohne dass ein Winkelversatz zwischen Gehäuse 2 und Sicherungselement 5 beachtet werden muss. Das Sicherungselement 5 und damit auch der überlappende Abschnitt 5a stützt sich im Montagezustand an der Innenwand 9 des Gehäuses 2 ab. Im Bereich des überlappenden Abschnitts 5a kontaktiert die innere Oberfläche des als Hülse ausgeführten Sicherungselements 5 die Unterseite des freien Endes 4a des Halterungselements 4, sodass sich das freie Endes 4a des Halterungselements 4 im Montagezustand am Sicherungselement 5 abstützt. Da die innere Oberfläche des als Hülse ausgeführten Sicherungselements 5 gekrümmt ist und das Halterungselement 4 eben ausgebildet ist, kommt es nur im seitlichen Randbereich der Unterseite des freien Endes 4a des Halterungselements 4 zum Kontakt mit dem Sicherungselement 5. Dieser flächenmäßig geringe Kontakt reicht jedoch schon aus, um die Auslenkbarkeit ausreichend zu begrenzen.

In gattungsgemäßen Steckvorrichtungen 1 ist oftmals ein Zugentlastungsbauteil 16 vorgesehen, welches als Teil des Gehäuses 2 ausgebildet ist und mit einer Überwurfmutter 8 zusammenwirkt, um die elektrische Leitung im Gehäuse 2 zu klemmen und so ein Herausreißen der elektrischen Leitung aus der Steckvorrichtung 1 bei hohen Zugbelastungen zu verhindern. Dazu ist der Zugentlastungsbauteil 16 elastisch verformbar ausgeführt und umfasst eine Mehrzahl an über den Umfang verteilten und voneinander beabstandeten Zugentlastungselementen 11, welche sich im Wesentlichen stabförmig in axialer Richtung 13 erstrecken. Durch das Verschrauben der Überwurfmutter 8 mit dem Gewindeabschnitt 2c des Gehäuses 2 kommt die Überwurfmutter 8 in Eingriff mit den freien Enden der Zugentlastungselemente 11 und drückt diese in radialer Richtung in Richtung der elektrischen Leitung, sodass sich bei ausreichender Einschraubtiefe der Überwurfmutter 8 ein kraftschlüssiger Kontakt zwischen elektrischer Leitung und Zugentlastungsbauteil 16 einstellt (siehe Fig. 4).

Erfindungsgemäß ist in der vorliegenden Ausführungsvariante das Zugentlastungsbauteil 16 nicht als Teil des Gehäuses 2 sondern als separates, vom Gehäuse 2 trennbares Bauteil ausgebildet, welches die oben beschriebenen Eigenschaften aufweist. Um die erfindungsgemäße Begrenzung der Auslenkbarkeit der ersten Fixiergeometrie 6 mit der Zugentlastung in einfacher Art und Weise zu kombinieren, wobei die Anzahl der zur Montage notwendigen Handgriffe weiter reduziert wird, ist das Sicherungselement 5 als ein Endabschnitt des Zugentlastungsbauteils 16 ausgebildet. Das hülsenförmige Sicherungselement 5, welches an dem den freien Enden der Zugentlastungselemente 11 gegenüberliegenden Ende des Zugentlastungsbauteils 16 ausgebildet ist, ist dabei vollständig im Gehäuse 2 aufgenommen, und dient neben der Begrenzung der Auslenkbarkeit auch zur Zentrierung und Anbindung des Zugentlastungsbauteils 16. In alternativen Ausführungsvarianten kann das Sicherungselement 5 auch teilweise aus dem Gehäuse 2 hinaus ragen. Durch das Verschrauben der Überwurfmutter 8 mit dem Gewindeabschnitt 2c des Gehäuses 2 ist einerseits das Sicherungselement 5 ortsfest im Gehäuse 2 gehalten, sodass die Überlappung im Überlappungsbereich 15 gewährleistet ist. Andererseits wird die elektrische Leitung bzw. das elektrische Kabel durch die zusammengedrückten Zugentlastungselemente 11 an der Steckvorrichtung 1 festgeklemmt, sobald die Überwurfmutter 8 weit genug auf den Gewindeabschnitt 2c aufgeschraubt ist. Durch den Reibschluss zwischen elektrischer Leitung und Zugentlastungsbauteil 16 wird das Herausziehen der elektrischen Leitung und damit ein Lösen der elektrischen Leiter von den Kontaktelementen 3a des Kontaktträgers 3 verhindert (siehe Fig. 4). Um die elektrische Leitung zu schonen, die Flächenpressung zu vereinheitlichen und eine Abdichtung des Innenraums des Gehäuses 2 zu erreichen, ist ein hülsenförmiges Dichtelement 10 im Zugentlastungsbauteil 16 im Bereich der Zugentlastungselemente 11 angeordnet. Eine Verbindungsstelle 12 zwischen elektrischer Leitung und Steckvorrichtung 1 ist durch eine hintere Öffnung der Überwurfmutter 8 gebildet. Um die axiale Einschubtiefe des Sicherungselements 5 bzw. des überlappenden Abschnitts 5a des Sicherungselements 5, im Gehäuse 2 zu definieren, weist das Sicherungselement 5 bzw. das Zugentlastungsbauteil 16 einen Absatz 5b am Übergang zwischen Sicherungselement 5 und Zugentlastungselementen 11 auf, welcher Absatz 5b im Montagezustand an einer Stirnfläche der zweiten Öffnung 2b des Gehäuses 2 anliegt und über die Überwurfmutter 8 an die Stirnfläche gepresst wird. Um eine Abdichtung der Steckvorrichtung 1, bzw. des Inneren des Gehäuses 2, zu ermöglichen, können Dichtmittel zwischen der Stirnwand des Gehäuses 2 und dem Absatz 5b angeordnet sein. Vorzugsweise sind die Dichtmittel an der Stirnwand angebracht.

Es versteht sich dabei von selbst, dass die Kombination aus Zugentlastungsbauteil 16 und Sicherungselement 5 eine vorteilhafte Ausführungsvariante der Erfindung darstellt. Wenn keine Zugentlastung vorgesehen ist oder diese anders gelöst wird, kann das Sicherungselement 5, beispielsweise als Hülse ausgebildet, natürlich unabhängig von einem Zugentlastungsbauteil 16 in das Gehäuse 2 eingeführt sein und beispielsweise mittels der, in diesem Fall als Deckel für die zweite Öffnung 2b ausgebildete, Überwurfmutter 8 im Gehäuse fixiert sein.

Figur 3a zeigt eine alternative Ansicht der Steckvorrichtung 1 im zuvor beschriebenen Montagezustand, in der insbesondere die Verrastung der beiden Fixiergeometrien 6,7a, sowie die Überlappung von Sicherungselement 5 und Halterungselement 4 im Überlappungsbereich 15 erkennbar ist. Mit Ausnahme der elektrischen Kontaktelemente 3a, einer Erdung und der Verbindung der elektrische Leiter mit den Kontaktelementen 3a im Kontaktträger 3, sind alle Elemente aus elektrisch nichtleitenden Materialien, insbesondere aus Kunststoff, vorzugsweise aus thermoplastischem Kunststoff ausgebildet und etwa mittels eines Spritzgussverfahrens oder eines Mehrkomponenten-Spritzgussverfahrens, vorzugsweise eines Zweikomponenten- Spritzgussverfahrens, hergestellt.

In Fig. 4 ist die Überwurfmutter 8 in axialer Richtung 13 weiter auf den Gewindeabschnitt 2c aufgeschraubt als in den Figuren 3 und 3a, im vorliegenden Beispiel bis zu einer Maximalposition. Dabei ist deutlich zu erkennen, dass die freien Enden der Zugentlastungselemente 11 durch das Zusammenwirken mit der Überwurfmutter 8 in radialer Richtung 14 nach innen gedrückt sind, um eine, nicht dargestellte, elektrische Leitung, wie ein Kabel, kraftschlüssig zu kontaktieren bzw. zu klemmen. Auch das Dichtelement 10 ist durch die Verformung der Zugentlastungselemente 11 elastisch verformt und legt sich dichtend an die elektrische Leitung an. Die zweite Öffnung 2b ist durch das Zugentlastungsbauteil 16 verschlossen, welches an seinem Ende die, nicht dargestellte, elektrische Leitung klemmt. Durch die elastische Verformung des Dichtelements 10 bzw. den durch die Verformung hergestellten Kontakt zwischen Dichtelement 10 und elektrischer Leitung, ist die zweite Öffnung 2b abgedichtet. Die erste Öffnung 2a des Gehäuses 2 ist hingegen durch den Kontaktträger 3, der mit entsprechenden Dichtmitteln versehen ist, abgedichtet. Dadurch ist das Innere des Gehäuses 2 von allen Seiten gegen Flüssigkeitseintritt und das Eindringen von Feststoffen, wie etwa Staubpartikeln, geschützt.

Die vorhergegangenen Ausführungen beziehen sich auf ein bevorzugtes Ausführungsbeispiel der Erfindung. Für den Fachmann ist selbstverständlich ersichtlich, dass die erfindungsgemäße Lösung der Aufgabe auch für eine Steckvorrichtung 1 erreicht werden kann, in der das Fixierelement 7 elastisch nachgiebig ausgebildet ist und die zweite Fixiergeometrie 7a auslenkbar ausgebildet ist, beispielsweise als Nase ausgebildet ist, während das Halterungselement 4 starr ausgebildet ist und während der Verrastung ortsfest bleibt. Hier kann aufgrund der Lehre des vorher beschriebenen Beispiels in gleicher Art und Weise ein Sicherungselement 5 vorgesehen werden, welches erfindungsgemäß die Auslenkung der zweiten Fixiergeometrie 7a begrenzt, ohne dies an dieser Stelle detailliert ausführen zu müssen.

Der Abschnitt 5a des Sicherungselements 5, welcher im zuvor beschriebenen Beispiel die Auslenkung der ersten Fixiergeometrie 6 begrenzt und im Überlappungsbereich 15 kreisrohrförmig ausgebildet ist, kann in alternativen Ausführungsformen zur Überlappung mit dem Halterungselement 4 bzw. mit dem Fixierelement 7 und Begrenzung der Auslenkbarkeit der ersten oder zweiten Fixiergeometrie 6,7a auch, beispielsweise stabförmige oder riegelförmige, Fortsätze aufweisen. Ebenso denkbar ist es, dass das Sicherungselement 5 selbst als Platte, Stab, Riegel oder gekrümmter Teilbogen eines Kreiszylinders ausgebildet ist und die Innenwand 9 nur abschnittsweise kontaktiert, wobei in diesem Fall eine vorgegebene Einschubrichtung mit zugehörigem Winkelversatz eingehalten werden muss.

### BEZUGSZEICHENLISTE

- 1: Steckvorrichtung
- 2: Gehäuse
2a erste Öffnung
2b zweite Öffnung
2c Gewindeabschnitt
- 3: Kontaktträger
3a Kontaktelement
- 4: Halterungselement
4a freies Ende
- 5: Sicherungselement
5a Abschnitt
5b Absatz
- 6: erste Fixiergeometrie
- 7: Fixierelement
7a zweite Fixiergeometrie
7b Anschlagsfläche
7c Führungselement
7d Begrenzungselement
- 8: Überwurfmutter
- 9: Innenwand des Gehäuses 2
- 10: Dichtelement
- 11: Zugentlastungselement
- 12: Verbindungsstelle
- 13: axiale Richtung
- 14: radiale Richtung
- 15: Überlappungsbereich
- 16: Zugentlastungsbauteil

## Patentansprüche

1. Steckvorrichtung (1), welche als Kupplung oder Stecker ausgebildet ist, für eine elektrische Leitung, umfassend ein Gehäuse (2) und einen in einem Montagezustand zumindest teilweise im Gehäuse (2) angeordneten Kontaktträger (3) mit zumindest einem Kontaktelement (3a), wobei der Kontaktträger (3) ein Halterungselement (4) aufweist, mittels welchem der Kontaktträger (3) im Gehäuse (2) befestigbar ist und wobei das Halterungselement (4) eine erste Fixiergeometrie (6) aufweist und das Gehäuse (2) ein Fixierelement (7) mit einer zweiten Fixiergeometrie (7a) aufweist und die beiden Fixiergeometrien (6,7a) im Montagezustand in einer Verrastposition miteinander verrastet sind, wobei für die Zwecke der Beförderung in und aus der Verrastposition die erste (6) oder zweite Fixiergeometrie (7a) in Bezug auf deren Ruheposition auslenkbar ausgebildet ist, wobei das Fixierelement (7) im Inneren des Gehäuses (2) angeordnet ist und wobei ein demontierbares Sicherungselement (5) vorgesehen ist, welches im Montagezustand der Steckvorrichtung (1) die Auslenkbarkeit der ersten (6) oder zweiten Fixiergeometrie (7a) begrenzt.

2. Steckvorrichtung (1) nach Anspruch 1, **dadurch gekennzeichnet, dass** sich im Montagezustand das Sicherungselement (5) und das Halterungselement (4) oder das Sicherungselement (5) und das Fixierelement (7) zumindest abschnittsweise überlappen, um die Auslenkbarkeit der ersten oder zweiten Fixiergeometrie (6,7a) zu begrenzen.

3. Steckvorrichtung (1) nach Anspruch 2, **dadurch**
**gekennzeichnet, dass** das Sicherungselement (5) in einer axialen Richtung (13) in das Gehäuse (2) eingeführt ist und die Überlappung in axialer Richtung (13) stattfindet.

4. Steckvorrichtung (1) nach einem der Ansprüche 1 bis 3,
**dadurch gekennzeichnet, dass** das Sicherungselement (5) das Halterungselement (4) oder das Fixierelement (7) im Montagezustand zumindest abschnittsweise kontaktiert.

5. Steckvorrichtung (1) nach einem der Ansprüche 1 bis 4,
**dadurch gekennzeichnet, dass** das Sicherungselement (5) hülsenförmig ausgebildet ist.

6. Steckvorrichtung (1) nach einem der Ansprüche 1 bis 5,
**dadurch gekennzeichnet, dass** das Sicherungselement (5) im Montagezustand zumindest abschnittsweise zwischen Halterungselement (4) und einer Innenwand (9) des Gehäuses (2) angeordnet ist.

7. Steckvorrichtung (1) nach einem der Ansprüche 1 bis 6,
**dadurch gekennzeichnet, dass** sich das Sicherungselement (5) im Montagezustand an der Innenwand (9) abstützt und sich die erste Fixiergeometrie (6) im Montagezustand an einem Abschnitt (5a) des Sicherungselements (5) abstützt.

8. Steckvorrichtung nach einem der vorhergehenden Ansprüche,
**dadurch gekennzeichnet, dass** sich im Montagezustand die erste Fixiergeometrie (6) und die zweite Fixiergeometrie (7a) kontaktieren.

9. Steckvorrichtung (1) nach einem der Ansprüche 1 bis 8,
**dadurch gekennzeichnet, dass** ein im Gehäuse (2) angeordnetes, vorzugsweise vom Fixierelement (7) ausgebildetes, Begrenzungselement (7d) für das Halterungselement (4) vorgesehen ist, um eine Einschubtiefe des Kontaktträgers (3) im Gehäuse (2) zu begrenzen.

10. Steckvorrichtung (1) nach einem der Ansprüche 1 bis 9,
**dadurch gekennzeichnet, dass** das Sicherungselement (5) durch einen Endabschnitt eines mit einer Überwurfmutter (8) zusammenwirkenden Zugentlastungsbauteils (16) ausgebildet ist, mittels welchem Zugentlastungsbauteil (16) die elektrische Leitung, vorzugsweise ein elektrisches Kabel, in der Steckvorrichtung (1) klemmbar ist.

11. Steckvorrichtung (1) nach Anspruch 10, **dadurch**
**gekennzeichnet, dass** ein, vorzugsweise hülsenförmiges, Dichtelement (10) im Zugentlastungsbauteil (16) angeordnet ist, um die Steckvorrichtung (1) durch das Zusammenwirken von Überwurfmutter (8) und Zugentlastungsbauteil (16) zumindest einseitig abzudichten.

12. Steckvorrichtung (1) nach einem der vorhergehenden
Ansprüche, **dadurch gekennzeichnet, dass** das Sicherungselement (5) im Montagezustand mittels der mit dem Gehäuse (2) verschraubten Überwurfmutter (8) im Gehäuse (2) ortsfest gehalten ist.

13. Steckvorrichtung (1) nach einem der Ansprüche 1 bis 12,
**dadurch gekennzeichnet, dass** das Fixierelement (7) und das Gehäuse (2) einstückig ausgebildet sind.

14. Steckvorrichtung (1) nach einem der Ansprüche 1 bis 13,
**dadurch gekennzeichnet, dass** die erste Fixiergeometrie (6) als eine Nase ausgebildet ist und die zweite Fixergeometrie (7a) eine Anschlagsfläche (7b) für die Nase aufweist, wobei im Montagezustand die Nase und die Anschlagsfläche (7b) in der Verrastposition miteinander verrasten.

15. Verfahren zur Montage einer Steckvorrichtung (1), welche als Kupplung oder Stecker ausgebildet ist, für eine elektrische Leitung,
die Steckvorrichtung (1) umfassend ein Gehäuse (2), einen Kontaktträger (3) mit zumindest einem Kontaktelement (3a) und ein demontierbares Sicherungselement (5),
wobei der Kontaktträger (3) ein Halterungselement (4) mit einer ersten Fixiergeometrie (6) und das Gehäuse (2) ein Fixierelement (7) mit einer zweiten Fixiergeometrie (7a) aufweist und die beiden Fixiergeometrien (6,7a) miteinander verrastbar sind,
wobei für die Zwecke der Beförderung in und aus einer Verrastposition die erste (6) oder zweite Fixiergeometrie (7a) in Bezug auf deren Ruheposition auslenkbar ausgebildet ist,
wobei das Fixierelement (7) im Inneren des Gehäuses (2) angeordnet ist und das Gehäuse (2) eine erste Öffnung (2a) und eine zweiten Öffnung (2b) umfasst,
wobei folgende Verfahrensschritte durchgeführt werden:
- Einschieben des Kontaktträgers (3) samt Halterungselement (4) in einer ersten, zur axialen Richtung (13) parallelen, Einschubrichtung in die erste Öffnung (2a) bis die erste Fixiergeometrie (6) des Halterungselements (4) mit der zweiten Fixiergeometrie (7a) in der Verrastposition im Inneren des Gehäuses (2) verrastet;
- Einschieben des Sicherungselements (5) in einer der ersten Einschubrichtung entgegen gerichteten zweiten Einschubrichtung in die zweite Öffnung (2b) bis sich Halterungselement (4) und Sicherungselement (5) oder Fixierelement (7) und Sicherungselement (5) in axialer Richtung (13) zumindest abschnittsweise überlappen,
wobei eine elastische Verformung des Halterungselements (4) und somit eine Auslenkung der ersten Fixiergeometrie (6) in radialer Richtung (14) oder
eine elastische Verformung des Fixierelements (7) und somit eine Auslenkung der zweiten Fixiergeometrie (7a) in radialer Richtung (14)
durch das Sicherungselement (5) begrenzt wird, um das Lösen der Verrastung zwischen den Fixiergeometrien (6,7a) zu verhindern und den Kontaktträger (3) im Gehäuse (2) gegen ein Herausziehen aus der ersten Öffnung (2a) zu fixieren.

16. Verfahren nach Anspruch 15, **dadurch gekennzeichnet, dass** das Einschieben des Sicherungselementes (5) bis sich Halterungselement (4) und Sicherungselement (5) oder bis sich Fixierelement (7) und Sicherungselement (5) in axialer Richtung (13) zumindest abschnittsweise überlappen und/oder das Fixieren des Sicherungselements (5) im Gehäuse (2) durch Verschrauben einer Überwurfmutter (8) mit dem Gehäuse (2) bewerkstelligt wird.

## Claims

1. Plug-in device (1), which is designed as a coupling or plug, for an electrical line, comprising a housing (2) and a contact carrier (3) having at least one contact element (3a), which contact carrier (3) is arranged at least partially in the housing (2) in an assembled state, wherein the contact carrier (3) has a holding element (4), by means of which the contact carrier (3) can be fastened in the housing (2) and wherein the holding element (4) has a first fixing geometry (6) and the housing (2) has a fixing element (7) with a second fixing geometry (7a) and the two fixing geometries (6) are latched to one another in a latched position in the assembled state, wherein the first (6) or second fixing geometry (7a) is designed to be deflectable with respect to its rest position for the purpose of conveying into and out of the latched position, wherein the fixing element (7) is arranged in the interior of the housing (2), and wherein a removable securing element (5) is provided which, in the assembled state of the plug-in device (1), limits the deflectability of the first (6) or second fixing geometry (7a).

2. Plug-in device (1) according to claim 1, **characterized in that,** in the assembled state, the securing element (5) and the holding element (4) or the securing element (5) and the fixing element (7) overlap at least in sections in order to limit the deflectability of the first or second fixing geometry (6, 7a).

3. Plug-in device (1) according to claim 2, **characterized in that** the securing element (5) is inserted into the housing (2) in an axial direction (13) and the overlapping takes place in the axial direction (13).

4. Plug-in device (1) according to one of claims 1 to 3, **characterized in that,** in the assembled state, the securing element (5) contacts the holding element (4) or the fixing element (7) at least in sections.

5. Plug-in device (1) according to one of claims 1 to 4, **characterized in that** the securing element (5) is designed in the form of a sleeve.

6. Plug-in device (1) according to one of claims 1 to 5, **characterized in that,** in the assembled state, the securing element (5) is arranged at least in sections between holding element (4) and an inner wall (9) of the housing (2).

7. Plug-in device (1) according to one of claims 1 to 6, **characterized in that,** in the assembled state, the securing element (5) is supported on the inner wall (9) and the first fixing geometry (6) is supported on a section (5a) of the securing element (5).

8. Plug-in device according to one of the preceding claims, **characterized in that,** in the assembled state, the first fixing geometry (6) and the second fixing geometry (7a) contact each other.

9. Plug-in device (1) according to one of claims 1 to 8, **characterized in that** a limiting element (7d) for the holding element (4) is provided in order to limit an insertion depth of the contact carrier (3) in the housing (2), which limiting element (7d) is arranged in the housing (2) and is preferably formed by the fixing element (7).

10. Plug-in device (1) according to one of claims 1 to 9, **characterized in that** the securing element (5) is formed by an end section of a strain relief component (16) cooperating with a union nut (8), by means of which strain relief component (16) the electrical line, preferably an electrical cable, can be clamped in the plug-in device (1).

11. Plug-in device (1) according to claim 10, **characterized in that** a, preferably sleeve-shaped, sealing element (10) is arranged in the strain-relief component (16) in order to seal the plug-in device (1) at least on one side by the interaction of union nut (8) and strain-relief component (16).

12. Plug-in device (1) according to one of the preceding claims, **characterized in that,** in the assembled state, the securing element (5) is held stationary in the housing (2) by means of the union nut (8) screwed to the housing (2).

13. Plug-in device (1) according to one of claims 1 to 12, **characterized in that** the fixing element (7) and the housing (2) are integrally designed.

14. Plug-in device (1) according to one of the claims 1 to 13, **characterized in that** the first fixing geometry (6) is designed as a nose and the second fixing geometry (7a) has a stop face (7b) for the nose, wherein the nose and the stop face (7b), in the assembled state, latch into each other in the latched position.

15. Method for mounting a plug-in device (1), which is designed as a coupling or plug, for an electrical line,
the plug-in device (1) comprising a housing (2), a contact carrier (3) having at least one contact element (3a) and a removable securing element (5),
wherein the contact carrier (3) has a holding element (4) with a first fixing geometry (6) and the housing (2) has a fixing element (7) with a second fixing geometry (7a), and the two fixing geometries (6,7a) can be latched to one another,
wherein the first (6) or second fixing geometry (7a) is designed to be deflectable with respect to its rest position for the purpose of conveying into and out of the latched position,
wherein the fixing element (7) is arranged in the interior of the housing (2) and the housing (2) comprises a first opening (2a) and a second opening (2b),
wherein the following method steps are carried out:
- inserting the contact carrier (3) together with holding element (4) in a first insertion direction parallel to the axial direction (13) into the first opening (2a) until the first fixing geometry (6) of the holding element (4) latches with the second fixing geometry (7a) in the latching position in the interior of the housing (2);
- inserting the securing element (5) into the second opening (2b) in a second insertion direction directed counter to the first insertion direction until the holding element (4) and securing element (5) or fixing element (7) and securing element (5) overlap at least in sections in the axial direction (13),
wherein an elastic deformation of the holding element (4) and thus a deflection of the first fixing geometry (6) in the radial direction (14) or
an elastic deformation of the fixing element (7) and thus a deflection of the second fixing geometry (7a) in the radial direction (14)
is limited by the securing element (5) in order to prevent the release of the latching between the fixing geometries (6, 7a) and to fix the contact carrier (3) in the housing (2) against withdrawal from the first opening (2a).

16. Method according to claim 15, **characterized in that** the insertion of the securing element (5) is effected until the holding element (4) and securing element (5) or until the fixing element (7) and securing element (5) overlap at least in sections in the axial direction (13) and/or the fixing of the securing element (5) in the housing (2) is effected by screwing a union nut (8) to the housing (2).

## Revendications

1. Dispositif d'enfichage (1) conçu comme un coupleur ou un connecteur pour une ligne électrique, comprenant un boîtier (2) et un porte-contacts (3) au moins partiellement disposé dans le boîtier (2) dans l'état de montage et muni d'au moins un élément de contact (3a), dans lequel le porte-contacts (3) comprend un élément de maintien (4) au moyen duquel le porte-contacts (3) peut être fixé dans le boîtier (2) et dans lequel l'élément de maintien (4) présente une première géométrie de fixation (6) et le boîtier (2) présente un élément de fixation (7) avec une deuxième géométrie de fixation (7a) et les deux géométries de fixation (6, 7a) sont enclenchées l'une dans l'autre dans une position d'enclenchement dans l'état de montage, la première géométrie de fixation (6) ou la deuxième (7a) pouvant être déviée par rapport à sa position de repos afin de l'amener dans la position d'enclenchement et de l'en écarter, dans lequel l'élément de fixation (7) est disposé à l'intérieur du boîtier (2) et dans lequel il est prévu un élément de sûreté (5) démontable qui limite, dans l'état de montage du dispositif d'enfichage (1), la possibilité de déviation de la première géométrie de fixation (6) ou de la deuxième géométrie de fixation (7a).

2. Dispositif d'enfichage (1) selon la revendication 1, **caractérisé en ce que** dans l'état de montage, l'élément de sûreté (5) et l'élément de maintien (4) ou l'élément de sûreté (5) et l'élément de fixation (7) se chevauchent au moins en partie afin de limiter la possibilité de déviation de la première ou deuxième géométrie de fixation (6, 7a).

3. Dispositif d'enfichage (1) selon la revendication 2, **caractérisé en ce que** l'élément de sûreté (5) est introduit dans le boîtier (2) dans un sens axial (13) et le chevauchement se produit dans le sens axial (13).

4. Dispositif d'enfichage (1) selon l'une des revendications 1 à 3, **caractérisé en ce que** l'élément de sûreté (5) vient au moins en partie en contact avec l'élément de maintien (4) ou l'élément de fixation (7) dans l'état de montage.

5. Dispositif d'enfichage (1) selon l'une des revendications 1 à 4, **caractérisé en ce que** l'élément de sûreté (5) est en forme de douille.

6. Dispositif d'enfichage (1) selon l'une des revendications 1 à 5, **caractérisé en ce que** l'élément de sûreté (5) est disposé au moins en partie entre l'élément de maintien (4) et une paroi intérieure (9) du boîtier (2) dans l'état de montage.

7. Dispositif d'enfichage (1) selon l'une des revendications 1 à 6, **caractérisé en ce que** l'élément de sûreté (5) s'appuie sur la paroi intérieure (9) dans l'état de montage et la première géométrie de fixation (6) s'appuie sur une partie (5a) de l'élément de sûreté (5) dans l'état de montage.

8. Dispositif d'enfichage selon l'une des revendications précédentes, **caractérisé en ce que** la première géométrie de fixation (6) et la deuxième géométrie de fixation (7a) viennent en contact l'une avec l'autre dans l'état de montage.

9. Dispositif d'enfichage (1) selon l'une des revendications 1 à 8, **caractérisé en ce qu'**un élément limiteur (7d), de préférence formé par l'élément de fixation (7), est disposé dans le boîtier (2) pour l'élément de maintien (4), afin de limiter une profondeur d'insertion du porte-contacts (3) dans le boîtier (2).

10. Dispositif d'enfichage (1) selon l'une des revendications 1 à 9, **caractérisé en ce que** l'élément de sûreté (5) est formé par une partie d'extrémité d'un composant de décharge de traction (16) qui coopère avec un contre-écrou (8), lequel composant de décharge de traction (16) peut serrer la ligne électrique, de préférence un câble électrique, dans le dispositif d'enfichage (1).

11. Dispositif d'enfichage (1) selon la revendication 10, **caractérisé en ce qu'**un élément d'étanchéité (10), de préférence en forme de douille, est disposé dans le composant de décharge de traction (16) afin d'étanchéifier au moins d'un côté le dispositif d'enfichage (1) par l'interaction entre le contre-écrou (8) et le composant de décharge de traction (16).

12. Dispositif d'enfichage (1) selon l'une des revendications précédentes, **caractérisé en ce que** l'élément de sûreté (5) est retenu en place dans le boîtier (2) dans l'état de montage au moyen du contre-écrou (8) vissé dans le boîtier (2).

13. Dispositif d'enfichage (1) selon l'une des revendications 1 à 12, **caractérisé en ce que** l'élément de fixation (7) et le boîtier (2) sont construits d'une pièce.

14. Dispositif d'enfichage (1) selon l'une des revendications 1 à 13, **caractérisé en ce que** la première géométrie de fixation (6) est conformée comme un ergot et la deuxième géométrie de fixation (7a) présente une surface de butée (7b) pour l'ergot, l'ergot et la surface de butée (7b) s'enclenchant l'un avec l'autre dans la position enclenchée dans l'état de montage.

15. Procédé de montage d'un dispositif d'enfichage (1) conçu comme un coupleur ou un connecteur pour une ligne électrique, lequel dispositif d'enfichage (1) comprend un boîtier (2), un porte-contacts (3) muni d'au moins un élément de contact (3a) et un élément de sûreté (5) démontable, le porte-contacts (3) comportant un élément de maintien (4) avec une première géométrie de fixation (6) et le boîtier (2) un élément de fixation (7) avec une deuxième géométrie de fixation (7a) et les deux géométries de fixation (6, 7a) pouvant être enclenchées l'une avec l'autre,
dans lequel la première géométrie de fixation (6) ou la deuxième (7a) peut être déviée par rapport à sa position de repos afin de l'amener dans la position d'enclenchement et de l'en écarter,
dans lequel l'élément de fixation (7) est disposé à l'intérieur du boîtier (2) et le boîtier (2) comprend une première ouverture (2a) et une deuxième ouverture (2b),
dans lequel les étapes de procédé suivantes sont exécutées :
- insertion du porte-contacts (3) avec l'élément de maintien (4) dans une première direction d'insertion parallèle au sens axial (13) dans la première ouverture (2a) jusqu'à ce que la première géométrie de fixation (6) de l'élément de maintien (4) s'enclenche avec la deuxième géométrie de fixation (7a) dans la position enclenchée à l'intérieur du boîtier (2) ;
- insertion de l'élément de sûreté (5) dans une deuxième direction d'insertion opposée à la première direction d'insertion dans la deuxième ouverture (2b) jusqu'à ce que l'élément de maintien (4) et l'élément de sûreté (5) ou l'élément de fixation (7) et l'élément de sûreté (5) se chevauchent au moins partiellement dans le sens axial (13),
une déformation élastique de l'élément de maintien (4) et ainsi une déviation de la première géométrie de fixation (6) dans le sens radial (14) ou
une déformation élastique de l'élément de fixation (7) et ainsi une déviation de la deuxième géométrie de fixation (7a) dans le sens radial (14)
étant limitées par l'élément de sûreté (5) afin d'empêcher l'enclenchement entre les géométries de fixation (6, 7a) de se défaire et afin de fixer le porte-contacts (3) dans le boîtier (2) pour empêcher son extraction hors de la première ouverture (2a).

16. Procédé selon la revendication 15, **caractérisé en ce que** l'insertion de l'élément de sûreté (5) jusqu'à ce que l'élément de maintien (4) et l'élément de sûreté (5) ou l'élément de fixation (7) et l'élément de sûreté (5) se chevauchent au moins en partie dans le sens axial (13) et/ou la fixation de l'élément de sûreté (5) dans le boîtier (2) sont réalisées par le vissage d'un contre-écrou (8) sur le boîtier (2).
